# EUROPÄISCHE PATENTANMELDUNG

(11) **EP 4 616 955 A1**
(43) Veröffentlichungstag der Anmeldung: **17.09.2025**
(21) Anmeldenummer: 25161527.4
(22) Anmeldetag: 04.03.2025
(51) Int. Cl.: B05B 1/02, B05B 15/658, E03C 1/086

(54) **STRAHLFORMUNGSAUFSATZ ZUR ANBRINGUNG AN EINEM WASSERHAHN**

(30) Priorität: 13.03.2024 DE 102024202364
(71) Anmelder: Oppel, Jürgen, 91522 Ansbach (DE)
(72) Erfinder: Oppel, Jürgen, 91522 Ansbach (DE)
(74) Vertreter: Rau, Schneck & Hübner Patentanwälte Rechtsanwälte PartGmbB

(57) **Zusammenfassung**

Ein Strahlformungsaufsatz (5) dient zur Anbringung an einem Wasserhahn (1) und umfasst einen Grundkörper (6) mit einer Anbringungsöffnung (7) zum Anbringen an dem Wasserhahn (1) und mit einem Wasserkanal (13), der aufweist eine Wassereintrittsöffnung (11), mit der der Wasserkanal (13) an einem Wasserauslass (4) des Wasserhahns (1) koppelbar ist, und eine mit der Wassereintrittsöffnung (11) fluidtechnisch verbundene Wasseraustrittsdüsenöffnung (12), die eine Austritts-Querschnittsfläche (A_{D}) aufweist, die kleiner ist als eine Eintritts-Querschnittsfläche (A_{E}) der Wassereintrittsöffnung (11).

## Beschreibung

Der Inhalt der deutschen Patentanmeldung DE 10 2024 202 364.7 wird durch Bezugnahme hierin aufgenommen.

Die Erfindung betrifft einen Strahlformungsaufsatz zur Anbringung an einem Wasserhahn.

Für das Reinigen von Gegenständen unter einem von einem Wasserhahn abgegebenen Wasserstrahl ist der verfügbare Wasserdruck oftmals nicht ausreichend. Reinigungshilfsmittel wie beispielsweise Bürsten sind aufwändig und schränken die Zugänglichkeit des zu reinigenden Bereichs ein. Ein Reinigen per Hand ist insbesondere bei scharfkantigen Gegenständen wie Rasierklingen oder Messern verletzungsgefährdend.

Aufsätze zur Anbringung an einem Wasserhahn sind bekannt aus CH 263 598 A, DE 1 726 086 U, US 4 838 949 A, CH 362 376 A, DE 10 2017 101 013 A1, DE 1 769 394 U, DE 1 845 797 U, DE 10 2009 060 433 A1, US 5 868 325 A, DE 20 2006 004 971 U1, US 4 941 492 A, US 2009/0 114 745 A1 und DE 85 13 518 U1.

Es ist die Aufgabe der vorliegenden Erfindung, das Reinigen mittels Wasser aus einem Wasserhahn zu verbessern.

Diese Aufgabe ist erfindungsgemäß gelöst durch einen Strahlformungsaufsatz mit den im Anspruch 1 angegebenen Merkmalen.

Der Kern der Erfindung besteht darin, dass ein Strahlformungsaufsatz an einem Wasserhahn anbringbar ist, wobei ein Grundkörper des Strahlformungsaufsatzes eine Wasseraustrittsdüsenöffnung mit einer Austritts-Querschnittsfläche aufweist, die kleiner ist als eine Eintritts-Querschnittsfläche einer Wassereintrittsöffnung des Grundkörpers. Der Druck, mit dem das Wasser aus dem Strahlformungsaufsatz abgegeben wird, ist erhöht. Es ist möglich, hartnäckige Verschmutzungen von Gegenständen mittels des erzeugten Wasserstrahls zu entfernen. Aufgrund der reduzierten Austritts-Querschnittsfläche ist der Wasserverbrauch reduziert. Aufgrund der reduzierten Austritts-Querschnittsfläche ist ein gezieltes Reinigen der Gegenstände möglich. Mit dem Wasserstrahl ist eine im Wesentlichen punktgenaue Reinigung der Gegenstände möglich.

Untersuchungen haben gezeigt, dass mit dem erfindungsgemäßen Strahlformungsaufsatz insbesondere Rasierklingen mit einem dünnen Wasserstrahl erhöhten Wasserdrucks und insbesondere auch Fingernägel, Schmuck, Pinsel, Fassungen, Siebe und Schuhe in vorteilhafter Weise gereinigt werden können.

Der Grundkörper ist mit der Wassereintrittsöffnung an einem Wasserauslass des Wasserhahns koppelbar. Wasser, das von dem Wasserauslass des Wasserhahns abgegeben wird, gelangt unmittelbar in die Wassereintrittsöffnung. Die Wassereintrittsöffnung und die Wasseraustrittsdüsenöffnung sind über einen Wasserkanal fluidtechnisch miteinander verbunden. Der Wasserkanal ist insbesondere vollständig innerhalb des Grundkörpers integriert angeordnet. Der Strahlformungsaufsatz dient zur unmittelbaren Anbringung an dem Wasserhahn. Der Strahlformungsaufsatz ist unkompliziert in der Handhabung.

Der Strahlformungsaufsatz vereinfacht die Anbringung am Wasserhahn. Dadurch, dass der Grundkörper ein elastisches Material aufweist, kann er unkompliziert auf den Wasserhahn aufgesetzt werden. Insbesondere ist der Grundkörper zuverlässig am Wasserhahn gehalten, insbesondere aufgrund der elastischen Rückstellkräfte. Der Grundkörper umfasst ein Gummimaterial.

Der Strahlformungsaufsatz, bei dem der Grundkörper eine Durchtrittsöffnung aufweist, ist flexibel in der Handhabung. Insbesondere ist eine Positionierung des Grundkörpers entlang des Wasserhahns möglich, insbesondere unabhängig von der Position des Wasserauslasses am Wasserhahn. Der Strahlformungsaufsatz kann unkompliziert auf den Wasserhahn aufgeschoben werden. Der Wasserhahn kann den Strahlformungsaufsatz vollständig durchdringen und insbesondere an der Durchtrittsöffnung am Grundkörper hervorstehen.

Ein durch die Anbringungsöffnung und die Durchtrittsöffnung begrenzter Querkanal weist eine Querachse auf, die quer, insbesondere senkrecht, zu einer Längsachse des Wasserkanals orientiert ist. Die Längsachse des Wasserkanals ist insbesondere parallel zu einer Flächennormalen der Wassereintrittsöffnung.

Ein Strahlformungsaufsatz gemäß Anspruch 2 vereinfacht die Abdichtung des Grundkörpers am Wasserhahn. Insbesondere ist Silikon an mindestens einer und insbesondere an sämtlichen Innenflächen des Grundkörpers angeordnet. Insbesondere weisen sämtliche Innenflächen des Grundkörpers eine silikonhaltige Oberfläche auf. Insbesondere sind sämtliche Innenflächen des Grundkörpers mit einer Silikonbeschichtung ausgeführt. Insbesondere ist der Wasserkanal, die Wassereintrittsöffnung, die Wasseraustrittsöffnung, die Anbringungsöffnung und/oder die Durchtrittsöffnung an ihren Innenflächen mit einer Silikonbeschichtung ausgeführt.

Ein Strahlformungsaufsatz gemäß Anspruch 3 weist eine ausreichende Stabilität auf. Der Grundkörper ist mit erhöhter Steifigkeit ausgeführt.

Besonders vorteilhaft ist die Ausführung eines Strahlformungsaufsatzes mit einem Grundkörper gemäß den Ansprüchen 2 und 3. Ein derartiger Grundkörper kann insbesondere als Zwei-Komponenten-Spritzgussteil ausgeführt sein. Der Grundkörper ist im Wesentlichen aus einem Gummimaterial mit einem entsprechenden Härtewert ausgeführt. Der Grundkörper ist stabil. Um eine vorteilhafte Abdichtung des Grundkörpers am Wasserhahn sicherzustellen, sind die entsprechenden Innenflächen des Grundkörpers mit einer Silikonbeschichtung ausgeführt. Ein derartiges Zwei-Komponenten-Spritzgussverfahren kann bei mindestens 500 bar Druck und einer Temperatur von mindestens 200°C durchgeführt werden. Ein derartiger Strahlformungsaufsatz ist in sich stabil. Ein an der Wasseraustrittsdüsenöffnung mögliches Verstärkungselement ist entbehrlich.

Ein Strahlformungsaufsatz gemäß Anspruch 4 ermöglicht eine vorteilhafte Druckerhöhung. Insbesondere trägt die Austritts-Querschnittsfläche zwischen 0,5 m² und 3,2 mm², insbesondere zwischen 1,0 mm² und 2,5 mm². Insbesondere beträgt die Eintritts-Querschnittsfläche 250 mm² bis 500 mm², insbesondere zwischen 300 mm² und 400 mm². Insbesondere sind die Austritts-Querschnittsfläche und/oder die Eintritts-Querschnittsfläche rund ausgeführt. Ein Durchmesser der Austritts-Querschnittsfläche beträgt insbesondere zwischen 0,8 mm und 2,0 mm. Ein Durchmesser für die Eintritts-Querschnittsfläche beträgt insbesondere zwischen 18 mm und 25 mm. Insbesondere ist die Eintritts-Querschnittsfläche an handelsübliche Wasserhahnsiebe koppelbar. Insbesondere beträgt das Verhältnis von Austritts-Querschnittsfläche zu Eintritts-Querschnittsfläche höchstens 0,05, insbesondere 0,01, insbesondere höchsten 0,005 und insbesondere höchstens 0,001.

Eine Austritts-Querschnittsfläche gemäß Anspruch 5 ermöglicht eine beanspruchungsgerechte Geometrie des Grundkörpers. Alternativ kann die Austritts-Querschnittsfläche auch rechteckig und/oder schlitzförmig ausgeführt sein. Es ist möglich, eine Querschnittsfläche eines zu erzeugenden Wasserstrahls zu formen. In Abhängigkeit der Reinigungsaufgabe können unterschiedliche Strahlgeometrien vorteilhaft sein.

Ein Strahlformungsaufsatz gemäß Anspruch 6 ist besonders robust. Das Risiko, dass der Grundkörper im Bereich der Wasseraustrittsdüsenöffnung mechanisch versagt, insbesondere ausreißt, ist reduziert. Ein Verstärkungselement ist insbesondere ein O-Ring, kann aber auch durch andere Geometrieelemente gebildet sein.

Ein Strahlformungsaufsatz gemäß Anspruch 7 ist vorteilhaft ausgeführt. Insbesondere ist die mechanische Verbindung zwischen dem Verstärkungselement und dem Grundkörper verbessert. Insbesondere ist das Verstärkungselement in dem Grundkörper eingebettet und insbesondere stoffschlüssig verbunden. Beispielsweise kann das Verstärkungselement mittels Zwei-Komponenten-Gießverfahren in dem Grundkörper eingebettet sein. Das Verstärkungselement kann aus einem Kunststoffmaterial, insbesondere aus einem Gummimaterial, oder aus einem metallischen Werkstoff hergestellt sein.

Es ist alternativ denkbar, dass das Verstärkungselement separat und insbesondere an einem Außenumfang des Grundkörpers im Bereich der Wasseraustrittsdüsenöffnung angebracht ist. Zur Anbringung des Verstärkungselements am Grundkörper können geometrische Formelemente wie beispielsweise Vertiefungen, insbesondere eine, insbesondere umlaufende, Außennut, an dem Grundkörper vorhanden sein. Das Verstärkungselement wirkt insbesondere als äußere Umfangsarmierung.

Die Herstellung des Strahlformungsaufsatzes gemäß Anspruch 8 ist unkompliziert. Auch die Handhabung des einteiligen Grundkörpers ist unkompliziert. Der Strahlformungsaufsatz kann mittelbar auf den Wasserhahn aufgezogen werden.

Es ist alternativ denkbar, den Grundkörper mehrteilig auszuführen, insbesondere mit einem Oberteil und einem Unterteil, die jeweils von gegenüberliegenden Seiten wie Halbschalen auf den Wasserhahn aufgesetzt und miteinander verbunden werden, insbesondere durch Klipsen und/oder Verrasten. In diesem Fall kann der Grundkörper aus einem vergleichsweise wenig elastischen, insbesondere starren, Material, wie beispielsweise einem Metall oder einem thermoplastischen Kunststoffmaterial, hergestellt sein. Vorteilhaft ist es, wenn der Grundkörper zumindest bereichsweise aus einem elastischen und insbesondere einem flüssigkeitsabdichtenden Material hergestellt ist. Insbesondere dient dafür Gummi und/oder Silikon. Insbesondere ist der Grundkörper im Bereich der Wassereintrittsöffnung aus einem elastischen und/oder flüssigkeitsdichten Material ausgeführt. Eine vorteilhafte, insbesondere abdichtende Anbringung des Strahlformungsaufsatzes am Wasserauslass ist verbessert. Das elastische Material kann von einem weniger elastischen, insbesondere starren Material umgeben und insbesondere darin eingebettet sein.

Ein Strahlformungsaufsatz gemäß Anspruch 10 ermöglicht eine vorteilhafte Wasserführung innerhalb des Grundkörpers. Die Druckerhöhung des Wassers innerhalb des Grundkörpers erfolgt insbesondere kontinuierlich. Der vom Strahlformungsaufsatz abgegebene Wasserstrahl ist insbesondere unterbrechungsfrei.

Ein Strahlformungsaufsatz gemäß Anspruch 11 ermöglicht einen verbesserten Sitz am Wasserhahn, insbesondere am Wasserauslass. Insbesondere liegt der Grundkörper mit einer Ausnehmung abdichtend am Wasserauslass an. Insbesondere entspricht die Innenkontur der Ausnehmung der Außenkontur des Wasserauslasses. Der Grundkörper ist mit der elastisch ausgeweiteten Ausnehmung auf den Wasserauslass aufgesetzt. Ein unbeabsichtigter Wasseraustritt, insbesondere zwischen Wasserauslass und Grundkörper, ist verhindert. Der Strahlformungsaufsatz ist fehlersicher in der Anwendung.

Ein Strahlformungsaufsatz gemäß Anspruch 12 ermöglicht eine selbstklemmende, insbesondere abdichtende, Halterung am Wasserlass. Das Risiko, dass Wasser unbeabsichtigt am Grundkörper austritt, insbesondere durch die Anbringungsöffnung, ist reduziert. Es ist insbesondere möglich, zusätzliche Dichtungselemente am Grundkörper anzubringen, insbesondere in Form von innenliegenden O-Ringen, die die Anbringungsöffnung, die Wassereintrittsöffnung und gegebenenfalls die Durchtrittsöffnung am Wasserhahn abdichten.

Sowohl die in den Patentansprüchen angegebenen Merkmale als auch die im nachführenden Ausführungsbeispiel eines erfindungsgemäßen Strahlformungsaufsatzes angegebenen Merkmale, sind jeweils für sich allein oder in Kombination miteinander geeignet, den erfindungsgemäßen Gegenstand weiterzubilden. Die jeweiligen Merkmalskombinationen stellen hinsichtlich der Weiterbildungen des Erfindungsgegenstandes keine Einschränkung dar, sondern weisen im Wesentlichen lediglich beispielshaften Charakter auf.

Weitere Merkmale, Vorteile und Einzelheiten der Erfindung ergeben sich aus der nachfolgenden Beschreibung eines Ausführungsbeispiels anhand der Zeichnung. Es zeigt:
- Fig. 1: eine schematisierte Schnittansicht eines Wasserhahns mit einem daran angebrachten Strahlformungsaufsatz gemäß der Erfindung.

Ein in Fig. 1 rein schematisch dargestellter Wasserhahn 1 weist ein Querrohr 2 auf, das im Bereich seines freien Endes 3 einen quer zum Querrohr 2 orientierten Wasserauslass 4 aufweist. Der Wasserauslass 4 ist insbesondere als zylindrischer Aufsatz ausgeführt und in ein Innengewinde am Querrohr 2 eingeschraubt. Insbesondere ist der Wasserauslass 4 als sogenannter Strahlregler ausgeführt. Am Wasserauslass 4 tritt Wasser aus dem Wasserhahn 1 aus.

An dem Wasserhahn 1 ist ein Strahlformungsaufsatz 5 angebracht. Der Strahlformungsaufsatz 5 weist einen Grundkörper 6 auf, der gemäß dem gezeigten Ausführungsbeispiel einteilig aus einem elastischen Material, beispielsweise aus Gummi und/oder Silikon, hergestellt ist.

Der Grundkörper 6 weist eine Anbringungsöffnung 7 auf, mit der der Grundkörper 6 auf den Wasserhahn 1, insbesondere auf das Querrohr 2, aufgesetzt ist. Der Anbringungsöffnung 7 gegenüberliegend und insbesondere konzentrisch dazu orientiert ist an dem Grundkörper 6 eine Durchtrittsöffnung 8 angeordnet. Durch die Durchtrittsöffnung 8 kann das Querrohr 2 des Wasserhahns 1 mit seinem freien Ende 3 an dem Grundkörper 6 durchtreten. Der Wasserhahn 1 ragt mit seinem Querrohr 2 am Grundkörper 6 vor. Die Anbringungsöffnung 7 und die Durchtrittsöffnung 8 begrenzen einen Querkanal 9 im Grundkörper 6. Der Querkanal 9 dient zur Aufnahme des Querrohrs 2.

Der Grundkörper 6 weist eine Ausnehmung 10 auf, die dem Wasserauslass 4 zugewandt ist. Insbesondere ist der Grundkörper 6 derart an dem Wasserhahn 1 angeordnet, so dass der Auslass 4 zumindest teilweise innerhalb der Ausnehmung 10 angeordnet ist. Am Grund der Ausnehmung 10 ist eine Wassereintrittsöffnung 11 gebildet mit einer Eintritts-Querschnittsfläche A_{E}. Die Wassereintrittsöffnung 11 ist gemäß dem gezeigten Ausführungsbeispiel kreisförmig ausgeführt mit einem Durchmesser d_{E}. Insbesondere ist der Durchmesser d_{E} kleiner als der Außendurchmesser des Wasserauslasses, der gemäß dem gezeigten Ausführungsbeispiel 24 mm beträgt. Der Grundkörper 6 ist mit der Ausnehmung 10 abdichtend am Wasserauslass 4 angebracht. Dazu kann das elastische Material des Grundkörpers 6 abschnittsweise auf den Wasserauslass 4 aufgedrückt werden.

Für den Fall, dass der Grundkörper 6 aus einem starren Material hergestellt ist, ist eine abdichtende Halterung insbesondere dadurch möglich, dass im Bereich der Ausnehmung mindestens ein zusätzliches Dichtungselement, insbesondere ein Dichtring, angeordnet ist, der insbesondere zwischen Grundkörper 6 und Wasserauslass 4 angeordnet ist.

Mit der Wassereintrittsöffnung 11 ist eine Wasseraustrittsdüsenöffnung 12 über einen Wasserkanal 13 fluidtechnisch verbunden. Gemäß dem gezeigten Ausführungsbeispiel ist der Wasserkanal 13 kegelstumpfförmig ausgeführt. In Richtung der Wasseraustrittsdüsenöffnung 12 ist der Wasserkanal 13 verjüngend, insbesondere konisch verjüngend, ausgeführt. Die Wasseraustrittsdüsenöffnung 12 ist kreisförmig ausgeführt mit einer Austritts-Querschnittsfläche A_{D}. Die Austritts-Querschnittsfläche A_{D} ist kleiner als die Eintritts-Querschnittsfläche A_{E}.

An der Wasseraustrittsdüsenöffnung 12 ist ein Verstärkungselement 14 angeordnet. Das Verstärkungselement 14 ist im gezeigten Ausführungsbeispiel als O-Ring ausgeführt, der in dem Grundkörper 6 integriert ausgeführt ist, insbesondere eingebettet ist. Der O-Ring kann aus einem metallischen Material ausgeführt sein. Es ist auch denkbar, dass der Grundkörper 6 im Bereich der Wasseraustrittsdüsenöffnung 12 eine Innennut aufweist, in die das Verstärkungselement 14 eingelegt ist. Alternativ ist auch denkbar, das Verstärkungselement 14 an einer Außenseite des Grundkörpers 6, insbesondere in einer Außennut, anzuordnen. In diesem Fall bildet das Verstärkungselement 14 eine Umfangsarmierung.

Die Wasseraustrittsdüsenöffnung 12 weist gemäß dem gezeigten Ausführungsbeispiel einen Durchmesser d_{A} von 8 mm auf. Es versteht sich, dass die Geometrie der Wasseraustrittsdüsenöffnung 12 auch unrund und mit einer abweichenden Austritts-Querschnittsfläche A_{D} ausgeführt sein kann.

## Patentansprüche

1. Strahlformungsaufsatz zur Anbringung an einem Wasserhahn (1) umfassend einen Grundkörper (6) mit einer Anbringungsöffnung (7) zum Anbringen an dem Wasserhahn (1) und mit einem Wasserkanal (13), der aufweist eine Wassereintrittsöffnung (11), mit der der Wasserkanal (13) an einem Wasserauslass (4) des Wasserhahns (1) koppelbar ist, und eine mit der Wassereintrittsöffnung (11) fluidtechnisch verbundene Wasseraustrittsdüsenöffnung (12), die eine Austritts-Querschnittsfläche (A_{D}) aufweist, die kleiner ist als eine Eintritts-Querschnittsfläche (A_{E}) der Wassereintrittsöffnung (11), **dadurch gekennzeichnet, dass** der Grundkörper (6) ein Gummimaterial aufweist, und dass der Grundkörper (6) eine Durchtrittsöffnung (8) aufweist, wobei die Anbringungsöffnung (7) und die Durchtrittsöffnung (8) einen Querkanal (9) im Grundkörper (6) begrenzen, wobei der Querkanal (9) zur Aufnahme eines Querrohrs (2) des Wasserhahns (1) dient.

2. Strahlformungsaufsatz gemäß Anspruch 1, **dadurch gekennzeichnet, dass** der Grundkörper (6) an mindestens einer innenliegenden Fläche, insbesondere an der Wassereintrittsöffnung (11), Silikonmaterial aufweist, insbesondere eine Silikonbeschichtung.

3. Strahlformungsaufsatz gemäß einem der vorstehenden Ansprüche, **dadurch gekennzeichnet, dass** das elastische Material eine Härte von 60 Shore A bis 100 Shore A, insbesondere von 70 Shore A bis 95 Shore A und insbesondere von 80 Shore A bis 90 Shore A aufweist.

4. Strahlformungsaufsatz gemäß einem der vorstehenden Ansprüche, **dadurch gekennzeichnet, dass** gilt A_{D}/A_{E} ≤ 0,2, insbesondere A_{D}/A_{E} ≤ 0,05 und insbesondere A_{D}/A_{E} ≤ 0,01.

5. Strahlformungsaufsatz gemäß einem der vorstehenden Ansprüche, **dadurch gekennzeichnet, dass** die Austritts-Querschnittsfläche (A_{D}) eine kreisförmige Innenkontur aufweist.

6. Strahlformungsaufsatz gemäß einem der vorstehenden Ansprüche, **gekennzeichnet durch** ein an der Wasseraustrittsdüsenöffnung (12) angeordnetes Verstärkungselement (14).

7. Strahlformungsaufsatz gemäß Anspruch 6, **dadurch gekennzeichnet, dass** das Verstärkungselement (14) in dem Grundkörper (6) integriert ist.

8. Strahlformungsaufsatz gemäß einem der vorstehenden Ansprüche, **dadurch gekennzeichnet, dass** der Grundkörper (6) einteilig ausgeführt ist.

9. Strahlformungsaufsatz gemäß einem der vorstehenden Ansprüche, **dadurch gekennzeichnet, dass** die Durchtrittsöffnung (8) konzentrisch zur Anbringungsöffnung (7) am Grundkörper (6) angeordnet ist.

10. Strahlformungsaufsatz gemäß einem der vorstehenden Ansprüche, **dadurch gekennzeichnet, dass** der Wasserkanal (13) in Richtung der Wasseraustrittsdüsenöffnung (12), insbesondere konisch, verjüngend ausgeführt ist.

11. Strahlformungsaufsatz gemäß einem der vorstehenden Ansprüche, **dadurch gekennzeichnet, dass** die Wassereintrittsöffnung (11) am Grund einer Ausnehmung (10) ausgebildet ist, mit der der Grundkörper (6) am Wasserauslass (4), insbesondere abdichtend, anbringbar ist.

12. Strahlformungsaufsatz gemäß Anspruch 11, **dadurch gekennzeichnet, dass** die Ausnehmung (10) einen Innendurchmesser (d_{E}) aufweist, der kleiner ist als 24 mm.
